# EUROPÄISCHE PATENTSCHRIFT

(11) **EP 0 811 765 B1**
(45) Veröffentlichungstag und Bekanntmachung des Hinweises auf die Patenterteilung: **28.08.2002**
(21) Anmeldenummer: 97106781.4
(22) Anmeldetag: 24.04.1997
(51) Int. Cl.: F04C 2/10, F04C 15/04

(54) **Brennkraftmaschine mit zweistufiger Innenläufer-Zahnradpumpe**
Internal combustion engine with two-stage internal gear pump
Moteur à combustion interne avec pompe à engrenages internes à deux étages

(30) Priorität: 05.06.1996 DE 19622688
(43) Veröffentlichungstag der Anmeldung: 10.12.1997
(73) Patentinhaber: Bayerische Motoren Werke Aktiengesellschaft, 80788 München (DE)
(72) Erfinder: Flier, Rudolf, Dr., 81669 München (DE); Pelly, Derek John, 85221 Dachau (DE); Finkenzeller, Anton, 82194 Gröbenzell (DE)

(56) Entgegenhaltungen:
- DE-A- 2 830 598
- DE-A- 3 520 884
- DE-A- 3 812 411
- US-A- 5 247 914

## Beschreibung

Die Erfindung bezieht sich auf eine im Oberbegriff des Patentanspruches 1 beschriebene Brennkraftmaschine mit gesonderten Hydraulikkreisen.

Eine derartige Brennkraftmaschine mit zwei gesonderten Hydraulikkreisen ist beispielsweise aus der EP-B 0 416 463 bekannt, die neben einem das Schmiersystem der Maschine bildenden Hydraulikkreis einen der Steuerung/Regelung einer Nockenwellen-Drehwinkel-Verstellvorrichtung dienenden Hydraulikkreis umfaßt. Jeder der Hydraulikkreise ist mit einer von der Brennkraftmaschine gesondert angetriebenen Pumpe ausgerüstet, nämlich mit einer von der Kurbelwelle angetriebenen Schmierölpumpe und einer von der Nockenwelle der Brennkraftmaschine angetriebenen Hochdruckpumpe.

Nachteilig hierbei ist der erforderliche Einbauraum für die gesondert angeordneten Pumpen sowie der Aufwand an mechanischen Antriebsverbindungen, wie dies sich beispielsweise durch eine Zusammenschau einer gemäß der DE-A 38 40 356 als Schmierpumpe für eine Brennkraftmaschine dienenden, einstufigen Innenläufer-Zahnradpumpe und einer gemäß der EP-A 0 712 997 zur hydraulischen Betätigung einer Ventiltrieb-Verstellvorrichtung vorgesehenen, einstufigen Innenläufer-Zahnradpumpe veranschaulichen läßt.

Der Erfindung liegt die Aufgabe zugrunde, für eine gattungsgemäße Brennkraftmaschine mit mittels Schmieröl versorgten gesonderten Hydraulikkreisen von insbesondere unterschiedlichen Drücken eine hinsichtlich Einbauraum und Antriebsaufwand günstige Pumpenanordnung aufzuzeigen.

Diese Aufgabe ist mit dem Patentanspruch 1 gelöst, wobei die Erfindung sich kennzeichnet durch die Verwendung einer mittels eines Zwischenläufers zweistufigen Innenläufer-Zahnradpumpe mit gesonderten Druckanschlüssen, wobei jede Druckkammer über ein im Pumpengehäuse integriertes Druckbegrenzungsventil mit der jeweiligen Saugkammer in Verbindung steht.

Der Einsatz einer derartigen, beispielsweise aus der DE-C 35 20 884 per se bekannten zweistufigen Innenläufer-Zahnradpumpe in einer gegenüber diesem Stand der Technik bezüglich der Versorgung gesonderter Hydraulikkreise mit insbesondere unterschiedlichen Drücken vorteilhaft weitergebildeten Ausführung ergibt in vorteilhafter Weise einen reduzierten Einbauraum sowie einen minimierten Antriebsaufwand. Die in einer Drehebene angeordneten drei Läufer bzw. Rotoren der Innenläufer-Zahnradpumpe ergeben in Verbindung mit den im Pumpengehäuse baulich integrierten Druckbegrenzungsventilen eine für einen reduzierten Einbauraum vorteilhaft kleinbauende Pumpe, die weiter mittels lediglich einer einzigen Antriebswelle einen wesentlich minimierten Antriebsaufwand ergibt

In Ausgestaltung der Erfindung wird für eine ventilgesteuerte Brennkraftmaschine vorgeschlagen, daß der andere Hydraulikkreis der Steuerung/Regelung einer Ventiltrieb-Verstellvorrichtung, insbesondere einer Nockenwellen-Drehwinkel-Verstellvorrichtung dient, wobei die in der zweistufigen Innenläufer-Zahnradpumpe getrennten Hydraulikkreise vorteilhafterweise für unterschiedliche Drücke genutzt sind, wobei der Steuer-/Regeldruck gegenüber dem Förderdruck für das Schmiersystem größer gewählt ist.

Das erfindungsgemäße Hydrauliksystem mit einer zweistufigen Innenläufer-Zahnradpumpe für gesonderte Hydraulikkreise ermöglicht weiter die vorteilhafte Ausgestaltung, daß der Schmiersystem-Hydraulikkreis bei Unterschreiten eines vorbestimmten Minimaldruckes über ein ansteuerbares 4-/2-Wegeventil mit dem Hydraulikkreis der Ventiltrieb-Verstellvorrichtung verbindbar ist, wobei dieses Wegeventil zur Vermeidung aufwendig angeordneter Druckleitungen ebenfalls im Pumpengehäuse integriert angeordnet ist.

Die Erfindung ist anhand der Zeichnung beschrieben. Es zeigt
- Figur 1: eine zweistufige Innenläufer-Zahnradpumpe,
- Figur 2: einen Hydraulikplan zu dieser Zahnradpumpe für gesonderte Hydraulikkreise einer Brennkraftmaschine.

Eine mit 1 bezeichnete, zweistufige Innenläufer-Zahnradpumpe umfaßt einen außenverzahnten Innenläufer 2, der mit einem innen- und außen-verzahnten Zwischenläufer 3 zusammenwirkt, der seinerseits in einen in einem Pumpengehäuse 4 drehbeweglich gelagerten Außenläufer 5 mit Innenverzahnung eingreift. Getrennte Druckanschlüsse 6, 7 stehen mit einer jeweiligen Druckkammer 8, 9 in ölführender Verbindung. Für Saugkammem 10, 11 ist ein gemeinsamer Zulauf 12 vorgesehen, über den Schmieröl aus einer Ölwanne 13 einer lediglich in Figur 2 schematisch angedeuteten, mit 14 bezeichneten Brennkraftmaschine angesaugt ist.

Wie aus den Figuren 1 und 2 ersichtlich, steht die Druckkammer 8 bzw. der Druckanschluß 6 der Pumpenstufe 15 in einem ersten Hydraulikkreis 16 mit der zugeordneten Saugkammer 10 bzw. dem Zulauf 12 über ein Druckbegrenzungsventil 17 in ölführender Verbindung. Im zweiten Hydraulikkreis 18 steht die Druckkammer 9 bzw. der Druckanschluß 7 der zweiten Pumpenstufe 19 mit der Saugkammer 11 bzw. dem Zulauf 12 über ein Druckbegrenzungsventil 20 in Verbindung. Zur Einsparung gesonderter Leitungen sind die Druckbegrenzungsventile 17, 20 einschließlich der Verbindungskanäle in dem Pumpengehäuse 4 integriert angeordnet.

Gemäß dem Hydraulikplan nach Figur 2 bildet der erste Hydraulikkreis 16 mit der Pumpenstufe 15 das Schmiersystem der Brennkraftmaschine 14. Der gesonderte zweite Hydraulikkreis 18 mit der Pumpenstufe 19 dient der Versorgung eines weiteren Verbrauchers 21, vorzugsweise der Steuerung/Regelung einer Ventiltrieb-Verstellvorrichtung, insbesondere einer Nockenwellen-Drehwinkel-Verstellvorrichtung.

Für den Hydraulikkreis 16 des Schmiersystems der Brennkraftmaschine 14 ist das Druckbegrenzungsventil 17 vorzugsweise auf einen Druck von 4 - 5 bar eingestellt, wogegen das Druckbegrenzungsventil 20 im zweiten Hydraulikkreis 18 für die Ventiltrieb-Verstellvorrichtung 21 beispielsweise auf einen Druck von 7 - 9 bar eingestellt ist

Der erfindungsgemäße Einsatz der zweistufigen Innenläufer-Zahnradpumpe 1 an einer Brennkraftmaschine 14 zur Versorgung ihres Schmiersystems einerseits und einer Ventiltrieb-Verstellvorrichtung 21 andererseits ergibt neben einem minimierten Antriebsaufwand mit einer einzigen Antriebswelle für die drei Läufer bzw. Rotoren 2, 3 und 5 in einer Drehebene eine kurzbauende Pumpe 1, die durch Integration der Druckbegrenzungs- bzw. Druckregelventile 17, 20 einschließlich der Verbindungskanäle eine kompakte Ausgestaltung mit kleinem Einbauraum ergibt.

Weiter ist mit dem erfindungsgemäßen Einsatz der zweistufigen Innenläufer-Zahnradpumpe 1 für gesonderte Hydraulikkreise 16, 18 mit unterschiedlichen Drücken P₁ und P₂ die Möglichkeit eröffnet, im Betrieb der Brennkraftmaschine 14 dem Schmiersystem-Hydraulikkreis 16 Priorität dadurch einzuräumen, daß dieser Schmiersystem-Hydraulikkreis 16 bei Unterschreiten eines vorbestimmten Minimaldruckes - z.B. ca. 2 bar - über ein ansteuerbares 4-/2-Wege-Ventil 22 mit dem Hydraulikkreis 18 der Ventiltrieb-Verstellvorrichtung 21 verbindbar ist. Zur Vermeidung aufwendig angeordneter Druckleitungen ist dieses Wege-Ventil 22 ebenfalls im Pumpengehäuse 4 integriert

## Patentansprüche

1. Brennkraftmaschine mit mittels Schmieröl versorgten gesonderten Hydraulikkreisen,
- wobei jedem Hydraulikkreis (16, 18) eine Pumpe (15, 19) zugeordnet ist, und
- einer der Hydraulikkreise (16) das Schmiersystem der Brennkraftmaschine (14) bildet,
- **gekennzeichnet durch** die Verwendung einer mittels eines Zwischenläufers (3) zweistufigen Innenläufer-Zahnradpumpe (1) mit gesonderten Druckanschlüssen (6, 7), wobei
- jede Druckkammer (8 ,9) über ein im Pumpengehäuse (4) integriertes Druckbegrenzungsventil (17, 20) mit der jeweiligen Saugkammer (10, 11) in Verbindung steht.

2. Brennkraftmaschine nach Anspruch 1, mit einem Ventiltrieb, **dadurch gekennzeichnet,**
- **daß** der andere Hydraulikkreis (18) der Steuerung/Regelung einer Ventiltrieb-Verstellvorrichtung (21), insbesondere einer Nockenwellen-Drehwinkel-Verstellvorrichtung dient, wobei
- der Steuer-/Regeldruck (P₂) gegenüber dem Förderdruck (P₁) für das Schmiersystem größer gewählt ist.

3. Brennkraftmaschine nach Anspruch 2, **dadurch gekennzeichnet,**
- **daß** der Schmiersystem-hydraulikkreis (16) bei Unterschreiten eines vorbestimmten Minimaldruckes über ein ansteuerbares 4-/2-Wege-Ventil (22) mit dem Hydraulikkreis (18) der Verstellvorrichtung (21) verbindbar ist und
- **daß** das Wege-Ventil (22) im Pumpengehäuse (4) integriert angeordnet ist.

## Claims

1. An internal combustion engine comprising separate hydraulic circuits supplied with lubricant oil,
- wherein each hydraulic circuit (16, 18) is associated with a pump (15, 19) and
- one of the hydraulic circuits (16) constitutes the lubricating system of the engine (14),
- **characterised by** use of a two-stage inner-rotor geared pump (1) comprising an intermediate rotor (3) and with separate pressure connections (6, 7), wherein
- each pressure chamber (8, 9) is connected to the respective suction chamber (10, 11) by a pressure-limiting valve (17, 20) incorporated in the pump casing (4).

2. An engine according to claim 1, comprising a valve drive, **characterised in that**
- the other hydraulic circuit (18) is for open-loop/closed-loop control of a valve-drive adjusting device (21), especially a device for adjusting the angle of rotation of the camshaft, wherein
- the open-loop/closed-loop control pressure (P₂) is made greater than the delivery pressure (P₁) of the lubricating system.

3. An engine according to claim 2, **characterised in that**
- if the pressure falls below a set minimum, the hydraulic circuit (16) for the lubricating system is connectable to the hydraulic circuit (18) of the adjusting device (21) via an actuatable 4/2-way valve (22), and
- the said valve (22) is incorporated in the pump casing (4).

## Revendications

1. Moteur à combustion interne équipé de circuits hydrauliques séparés alimentés avec de l'huile de graissage, dans lequel ;
- une pompe (15, 19) est associée à chaque circuit hydraulique (16, 18),
- l'un des circuits hydrauliques (16) est le système de graissage du moteur à combustion interne (14),
**caractérisé par**
- une pompe à engrenages à rotor intérieur (1) à deux étages avec un rotor intermédiaire (3) et des branchements de pression (6, 7) séparés, dans laquelle
- chaque chambre de pression (8, 9) est reliée par une soupape de limitation de pression (17, 20) intégrée dans le corps de pompe (4) à la chambre d'aspiration (10, 11) respective.

2. Distributeur à combustion interne selon la revendication 1, comportant un entraînement de soupape,
**caractérisé en ce que**
- l'autre circuit hydraulique (18) sert à la régulation/commande d'un dispositif d'actionnement de soupape d'entraînement (21), notamment au dispositif de réglage de l'angle de rotation des arbres à cames et
- la pression de régulation/commande (P₂) est choisie plus grande que la pression d'alimentation (P₁) du système de graissage.

3. Moteur à combustion interne selon la revendication 2,
**caractérisé en ce que** :
- en cas de déplacement vers le bas d'une pression minimale prédéterminée, le circuit hydraulique (16) du système de graissage peut être relié au circuit hydraulique (18) du dispositif d'actionnement (21) par un distributeur à tiroir à 4/2 voies (22) commandé, et
- le distributeur à tiroir (22) est intégré dans le corps de pompe (4).
